# EUROPÄISCHE PATENTSCHRIFT

(11) **EP 0 093 431 B1**
(45) Veröffentlichungstag und Bekanntmachung des Hinweises auf die Patenterteilung: **20.01.1988**
(21) Anmeldenummer: 83104233.8
(22) Anmeldetag: 29.04.1983
(51) Int. Cl.: H01R 13/58

(54) **Modulstecker**
Modular plug
Fiche modulaire

(30) Priorität: 30.04.1982 DE 3216217
(43) Veröffentlichungstag der Anmeldung: 09.11.1983
(73) Patentinhaber: SIEMENS AKTIENGESELLSCHAFT, 80333 München (DE)
(72) Erfinder: Feigl, Werner, D-8901 Diedorf (DE)

(56) Entgegenhaltungen:
- FR-A- 2 197 252
- FR-A- 2 485 281
- FR-A- 2 512 288
- US-A- 3 439 314
- US-A- 4 139 727

## Beschreibung

Die Erfindung betrifft einen Modulstecker mit mindestens zwei Reihen von nebeneinanderliegenden Kontaktkammern, in denen sich Federkontakte befinden, die an ihrer einen Seite mit Adern herangeführter Kabel verbunden sind, wobei die jeweils ersten und letzten Kontakt kammern einer Reihe als Leerkammern für jeweils zwei diagonal gegenüberliegende einzuführende Rasterhaken des zugehörigen Steckverbinders ausgebildet sind.

Modulstecker, die mindestens zwei Reihen von Kontaktkammern aufweisen, in denen sich Federkontakte befinden, gehören zum bereits bekannten Stand der Technik. Zum Einrasten in zugehörige Steckerteile sind dabei am Anfang und am Ende der Federkontaktreihen Leerkammern vorgesehen, in die Rasterhaken zur Verriegelung einführbar sind. Dabei genügt es für die Verriegelung, wenn jeweils in den zwei diagonal gegenüberliegenden Leerkammern derartige Rasterhaken vorgesehen sind. Die jeweils neben dem Rasterhaken liegende freie Kammer ist dabei nicht genützt.

Aufgabe der vorliegenden Erfindung ist es, bei derartigen Modulsteckverbindern eine einfache Zugentlastung vorzusehen.

Zur Lösung dieser Aufgabe wird gemäß der Erfindung derart verfahren, daß zwei Zugentlastungseinsätze vorgesehen sind, die in die nicht mit Rasterhaken des zugehörigen Steckverbinders' versehenen beiden anderen diagonal gegenuberliegenden Leerkammern einsetzbar und L-förmig ausgebildet sind, wobei der Längsbalken der L-förmigen Zugentlastungeinsätze in einen Rasterhaken endet, während der Querbalken der L-förmigen Zugentlastungeinsätze als mit im vorgegebenen Abstand mit Durchbrüchen versehene Lappen ausgebildet sind, die sich beim Einrasten ihrer Längsteile in die freien Leerkammern überdeckend gegenüberstehen und daß die herangeführten Kabel zwischen den beiden Lappen hindurchführbar und mit einem durch die Durchbrüche der Lappen steckbaren Kabelbinder zwischen den Lappen befestigbar sind.

Dadurch erhält man in einfacher Weise für die obengenannten Modulsteckverbinder eine für den jeweiligen Anwendungsfall anpassbare Zugentlastung.

Versieht man die Lappen mit mehreren nebeneinander liegenden Durchbrüchen, die zugleich als Sollbruchstellen für eventuell notwendige Verkürzungen dieser Lappen ausgebildet sind, so lassen sich die Zugentlastungseinsätze an die jeweilige Steckergröße systematisch dadurch anpassen, daß die Lappen an der jeweils gebrauchten Stelle abgebrochen werden.

Anhand der Ausführungsbeispiele nach den Figuren 1 und 2 wird die Erfindung näher erläutert.

Es ziegen:
Fig. 1 ein komplettes Modulsteckgehäuse mit Zugentlastung,
Fig. 2 einen der jeweils zwei notwendigen Zugentlastungseinsätze.

Das Modulsteckverbindergehäuse 8 besteht z.B. aus mehreren Reihen von nebeneinander angeordneten Kammern, in die Federkontakte eingelegt sind. Die Federkontakte sind auf ihrer einen Seite mit den Adern der zugeführten Kabel .6 verbunden, während sie auf der anderen Seite in zugehörige Steckkontakte, die in der Zeichnung nicht dargestellt sind, einführbar sind. Zur Verriegelung derartiger Steckverbinder sind am Anfang und Ende jeder Reihe Leerkammern vorgesehen, in die Rasterhaken 9 eingesetzt werden können. Dabei reicht es aus, wenn jeweils in den beiden gegenüberliegenden Rasterkammern derartige Rasterhaken eingesteckt sind. Die neben den Rasterhaken liegenden weiteren Leerkammern werden dann als Befestigungskammern für Zugentlastungseinsätze 1 verwendet.

Diese Zugentlastungseinsätze 1 sind, wie Fig. 2 zeigt, L-förmig ausgebildet. Der Längsschenkel 2 dieses L-förmige ausgebildeten Zugentlastungseinsatzes ist in seinem oberen Teil leicht nach innen abgeknickt und endet in einem Rasterhaken 3. Der Querbalken des L-förmigen Zugentlastungseinsatzes ist als Lappen ausgebildet, der mit mehreren, in bestimmten Abständen nebeneinander liegenden Durchbrüchen 4 versehen ist. Diest Durchbrüche 4 dienen dabei zugleich als Solbruchstelle für den Lappen 5, so daß eine individuelle Anpassung an den jeweiligen Einsatzfall möglich ist.

Zwei derartiger Zugentlastungseinsätze werden nun aufeinander zuweisend in die zwei diagonal gegenüberliegenden Leerkammern des Modulsteckers 8 eingesetzt, so daß sie mit ihren L-förmigen Längsteilen und dem daran befindlichen Rasterhaken 3 in dem Gehäuseteil einrasten. Zwischen den beiden nebeneinander zu liegen kommenden Lappen 5 kann dann das dem Modulstecker 8 zugeführte Kabel 6 festgeklemmt und mit Hilfe eines Kabelbinders 7 befestigt werden.

Dadurch wird eine einfache Zugentlastung erreicht, wobei die Zugentlastungseinsatze wahlweise aufstreckbar sind.

## Patentansprüche

1. Modulstecker mit mindestens zwei Reihen von nebeneinanderliegenden Kontaktkammern, in denen sich Federkontakte befinden, die an ihrer einen Seite mit Adern herangeführter Kabel (6) verbunden sind, wobei die jeweils ersten und letzten Kontaktkammern jeder Reihe als Leerkammern für jeweils zwei diagonal gegenüberliegende einzuführende Rasterhaken des zugehörigen Steckverbinders ausgebildet sind, gekennzeichnet, durch zwei Zugentlastungseinsätze (1), die in die nicht mit Rasterhaken (9) des zugehörigen Steckverbinders versehenen beiden anderen diagonal gegenüberliegenden Leerkammern einsetzbar sind und L-förmig ausgebildet sind, wobei der Längsbalken (2) der L-förmigen Zugentlastungseinsätze (1) in einem Rasterhaken (3) endet, während der Querbalken der L-förmigen Zugentlastungseinsätze (1) als mit im vorgegebenen Abstand mit Durchbrüchen (4) versehene Lappen (5) ausgebildet sind, die sich beim Einrasten ihrer Längsteile in die freien Leerkammern überdeckend gegenüberstehen und daß die herangeführten Kabel (6) zwischen den beiden Lappen (5) hindurchführbar und mit einem durch die Durchbrüche (4) der Lappen (5) steckbaren Kabelbinder (7) zwischen den Lappen (5) befestigbar sind.

2. Modulstecker nach Anspruch 1, dadurch gekennzeichnet, daß die Lappen (3) mit mehreren nebeneinander liegenden Durchbrüchen versehen sind, daß die Durchbrüche zugleich Sollbruchstellen zur evtl. notwendigen Verkürzung der Lappen darstellen.

## Revendications

1. Connecteur modulaire comportant au moins deux séries de chambres à contacts, disposées côte-à-côte et dans lesquelles sont disposés des contacts à ressorts, qui sont reliés, sur un de leurs côtés, à des conducteurs de câbles (6) raccordés, les première et dernière chambres à contacts de chaque série étant réalisées sous la forme de chambres vides pour deux crochets d'encliquetage respectifs, qui sont opposés en diagonale et doivent être insérés dans les chambres, du connecteur associé, caractérisé par deux inserts de décharge de la traction (1), qui peuvent être insérés dans les deux autres chambres vides qui ne sont pas équipées de crochets d'encliquetage (9) du connecteur associé, sont opposées en diagonale et sont realisées en forme de L, la branche longitudinale (2) des insertes de décharge de la traction (1) en forme de L se terminant par un crochet d'encliquetage (3), tandis que les barres transversales des inserts de décharge de la traction (1) en forme de L sont réalisés sous la forme de languettes (5) qui comportent des perçages (4) situés à des distances prédéterminées et sont disposées en vis-à- vis, en recouvrement, lors de l'encliquetage de leurs éléments longitudinaux dans les chambres vides libres, et que les câbles raccordés (6) peuvent être introduits entre les deux languettes (5) et peuvent être fixés entre ces languettes au moyen d'une attache (7) pour câble, qui peut être enfichée dans les perçages (4) des languettes (5).

2. Connecteur modulaire suivant la revendication 1, caractérisé par le fait que les languettes (5) comportent plusieurs perçages disposés côte-à-côte, les perçages représentant simultanément des points de rupture de consigne, qui permettent un raccourcissement éventuellement nécessaire des languettes.

## Claims

1. A modular plug comprising at least two series of contact chambers which are arranged one beside another and which contain spring contacts which are connected on one side to wires of incoming cables (6), where the respective first and last contact chambers of each series serve as empty chambers for in each case two inserting engaging hooks of the associated plug connector which are arranged diagonally opposite to one another, characterised by two tension relief inserts (1) which can be inserted into the two other diagonally opposing empty chambers which are not provided with engaging hooks (9) and which are L-shaped, where the longitudinal members (2) of the L-shaped tension relief inserts (1) terminate in an engaging hook (3) whilst the transverse members of the L-shaped tension relief inserts (1) form tabs (5) which are provided with openings at predetermined intervals and which are arranged opposite one another, so as to mutually overlap, when their longitudinal components are engaged into the free empty chambers, and that the incoming cables (6) can be passed between the two tabs (5) and secured between the tabs (5) by a cable binder (7) which can be inserted through the openings (4) in the tabs (5).

2. A modular plug as claimed in claim 1, characterised in that the tabs (3) are provided with a plurality of openings arranged one beside another, and that the openings simultaneously provide preferred breakage points for the eventuality that the tabs may need to be shortened.
